# EUROPÄISCHE PATENTSCHRIFT

(11) **EP 0 371 257 B1**
(45) Veröffentlichungstag und Bekanntmachung des Hinweises auf die Patenterteilung: **28.07.1993**
(21) Anmeldenummer: 89119816.0
(22) Anmeldetag: 25.10.1989
(51) Int. Cl.: D03C 3/18, D03C 7/00

(54) **Vorrichtung zum Bilden einer Dreherkante zum Einsatz auf einer Jacquard-Maschine**
Device to form a leno selvedge for use in a Jacquard machine
Dispositif pour former une lisière de gaze sur un métier Jaquard

(30) Priorität: 30.11.1988 DE 8814891 U
(43) Veröffentlichungstag der Anmeldung: 06.06.1990
(73) Patentinhaber: Klöcker-Entwicklungs-GmbH, D-46314 Borken/Weseke (DE)
(72) Erfinder: Klöcker, Heinz Josef, D-4280 Borken/Weseke 3 (DE)
(74) Vertreter: Walther, Horst, Dipl.-Ing.

(56) Entgegenhaltungen:
- FR-A- 2 273 893
- GB-A- 1 059 478
- US-A- 2 704 557
- US-A- 3 952 778

## Beschreibung

Die Erfindung betrifft eine Vorrichtung zum Bilden einer Dreherkante zum Einsatz auf einer Jacquard-Maschine, wobei mindestens zwei Hebelitzen und eine durch die Hebelitzen geführte und von jeweils der einen Hebelitze mitgenommenen Halblitze vorgesehen sind, wobei die Hebelitzen mit den Harnischschnüren verbunden sind.

Jacquard-Maschinen dienen der Herstellung des sogenannten Jacquardgewebes. Jacquardgewebe ist der Sammelbegriff für alle Gewebe mit einer Bindungsmusterung, die nur durch das Anheben einzelner Webfäden hervorgerufen werden kann. Typische Jacquardgewebe sind beispielsweise Damast und Brokat. Zur Herstellung eines bestimmten Musters muß hierfür die einzelne Anhebung einer dem Musterumfang entsprechenden Anzahl von Kettfäden je Schußeintrag bestimmt werden. Die Anhebung der gleich einbindenden Steherfäden erfolgt durch Harnischschnüre, die an Platinen befestigt sind. Die Platinen werden von den Hebemessern angehoben. Die Auswahl des Anhebens der jeweiligen Platinen erfolgt durch die Nadeln, die wiederum durch die Karten gesteuert werden.

Aus der US-A- 27 04 557 ist eine Vorrichtung für eine Jaquard-Maschine der eingangs genannten Art bekannt. Die Steuerung der Halblitze erfolgt hierbei durch an den Schenkeln der Halblitze angeordnete Gewichte, die durch eine Führungsvorrichtung geführt werden. Durch die Führungsvorrichtung wird ein Schwingen der Gewichte verhindert.

Nachteilig beim Stand der Technik ist, daß durch die Gewichte und die Führungsvorrichtung das Gewicht der gesamten Vorrichtung wesentlich erhöht wird.

Es ist bekannt, daß moderne Jaquard-Maschinen eine sehr hohe Hub-Frequenz und damit eine hohe Hubgeschwindigkeit aufweisen. Eine hohe Hub-Frequenz bedeutet aber auch, daß die Massenkräfte wegen der zu beschleunigenden Massen korrespondierend zur Hubgeschwindigkeit zunehmen. Gleichzeitig muß allerdings, um bei einer hohen Hubgeschwindigkeit die Schwingung der Halbiitzen unter Kontrolle zu halten, das Gewicht an den Schenkein der Halblitze erhöht werden. D.h., eine Erhöhung der Hubzahl bedingt unmittelbar eine Erhöhung der an den Schenkein der Halblitze angeordneten Gewichte, was zur Folge hat, daß die Antriebsleistung der Maschine insgesamt ebenfalls erhöht werden muß.

Der Erfindung liegt die Aufgabe zugrunde, eine Vorrichtung zum Bilden einer Dreherkante zum Einsatz auf einer Jacquard-Maschine zu schaffen, die hohe Hubzahlen zuläßt, ohne daß sich das Gewicht der Maschine erhöht und somit die Antriebsleistung konstant gehalten werden kann.

Diese Aufgabe wird nach einer ersten Ausführungsform erfindungsgemäß dadurch gelöst, daß zur Steuerung der Halblitze durch die Hebelitzen Magnete an den Hebelitzen vorgesehen sind. Vorteilhaft sind die Hebelitzen jeweils mit einem Mantel zur Aufnahme der Magnete versehen. Hierbei entspricht der Abstand der in den Hebelitzen angeordneten Magnete von dem innenliegenden Steg der Führungsöffnung in etwa der Schenkellänge der Halblitze. Um die Magnetkraft zur Steuerung aufbauen zu können, muß die Halblitze aus einem magnetischen Metall bestehen, oder eine entsprechende Einlage aufweisen. Selbst bei hoher Hubzahl gewährleistet diese Vorrichtung immer eine exakte Steuerung der Halblitze. Vorteilhaft ist weiterhin, daß hierbei der Verschleiß an dem innenliegenden Steg der Führungsöffnung einer Hebelitze durch die während der Mitnahme auf den Steg der Halblitze wirkende Kraft nur gering ist, da im Gegensatz zu dem bekannten Stand der Technik der Steg der Führungsöffnung der Hebelitze nur zum Zeitpunkt der Einleitung der Umkehrbewegung unter der Einwirkung der durch die Magnete hervorgerufenen Kraft steht.

Nach einer zweiten Ausführungsform wird zur Lösung der Aufgabe vorgeschlagen, zur Steuerung der Halblitze die Hebelitzen und die Halblitze durch elastische Mittel zu verbinden. Im einzelnen ist hierbei die Halblitze mit den Hebelitzen bzw. den Tragschienen selbst zur Steuerung durch elastische Mittel, z.B. Gummizüge, verbunden, wobei Klemmittel zur Verbindung der Gummizüge mit den Tragschienen vorgesehen sind.

Nach einer besonderen Ausführungsform ist zur Aufnahme der Hebelitzen eine Halterung vorgesehen, wobei die Harnischschnüre mit der Halterung verbunden sind. Die Halterung für die Hebelitzen besteht hierbei aus zwei wechselsetig bewegten Trägern, wobei die Träger durch mindestens einen Führungsarm in Längsrichtung geführt sind. Zur Aufnahme der Hebelitzen besitzt jeder Träger zwei mit vertikalem Abstand zueinander angeordnete Tragschienen. Um den Einsatz unterschiedlich langer Hebelitzen zu ermöglichen, sind die Träger in ihrer Länge verstellbar ausgebildet. Hierfür ist jeder Träger geteilt und jedes Trägerteil eines Trägers mit einer sich gegenüberliegenden Bohrung zur Aufnahme eines Verlängerungsstiftes versehen. Der Verlängerungsstift ist hierbei durch Klemmschrauben in den Trägerteilen fixierbar.

Die Träger selbst weisen an ihren oberen Enden jeweils eine Öse zur Aufnahme einer Harnischschnur auf, die die vertikale Bewegung der Träger bewirkt. Jeder Träger ist an seinem unteren Ende durch ein Federelement, z.B. eine Feder, gehalten, um die Rückstellung des Trägers nach Auslenkung durch die Harnischschnur zu gewährleisten. Die Federelemente sind hierbei an einem an dem Halteelement befestigten Ausleger angeordnet. Im übrigen weist das Halteelement einen Niederhalter für den Steherfaden auf, der diesen immer in Richtung Fachoffenstellung hält.

Die Halblitze besteht im wesentlichen aus zwei Schenkeln, die an ihrem einen Ende eine geschlossene Öse zur Führung des Dreherfadens bilden. Jeder Schenkel der Halblitze wird durch eine in der Hebelitze angeordnete Führungsöffnung geführt, die durch zwei seitlich übereinander versetzt angeordnete Stege gebildet wird.

In der Zeichnung sind die Halterung sowie vier beispielsweise Ausführungsformen von Hebelitzen dargestellt.
- Fig. 1: zeigt eine Ausführungsform, bei der die Steuerung der Halblitze durch in den Hebelitzen angeordnete Magnete erfolgt;
- Fig. 2: zeigt eine Ausführungsform, bei der die Steuerung der Halblitze durch an den Hebelitzen angeordnete Gummizüge erfolgt;
- Fig. 3: zeigt eine Ausführungsform, bei der die Steuerung der Halblitze durch an den Webschäften angeordnete Gummizüge erfolgt.
- Fig. 4: zeigt die Halterung zur Aufnahme der Hebelitzen in perspektivischer Darstellung.

Gemäß den Figuren 2 bis 4 sind die Hebelitzen jeweils mit 1 und 2 bezeichnet, die von den Hebelitzen geführte Halblitze jeweils mit 3. Die Hebelitzen 1 und 2 weisen endseitig Mittel 4a bis 4d zur Befestigung an den wechselseitig bewegten Tragschienen 5a bis 5d auf. Jede Hebelitze 1 bzw. 2 besitzt eine Führungsöffnung 6, 7, die durch die Stege 6a, 6b bzw. 7a, 7b gebildet wird. Die Halblitze 3 besteht im wesentlichen aus zwei Schenkeln 3a und 3b, die an ihrem oberen Ende eine geschlossene Öse 8 zur Führung des Dreherfadens 19 bilden.

Nach der in Fig. 1 dargestellten ersten Ausführungsform erfolgt die Steuerung durch in dem Mantel 20, 21 der Hebelitzen 1, 2 angeordnete Magnete 9, 10. Die Mitnahme der Halblitze 3 selbst erfolgt jeweils durch den die Halblitze 3 im Bereich der Öse 8 erfassenden innenliegenden Steg 6b bzw. 7b der Führungsöffnung 6 bzw. 7.

Um eine einwandfreie Steuerung und Mitnahme der Halblitze durch die Hebelitzen zu gewährleisten, beträgt der Abstand zwischen dem Magneten 9 bzw. 10 und dem innenliegenden Steg 6b bzw. 7b einer jeden Führungsöffnung 6 bzw. 7 etwa die Länge eines Schenkels 3a, 3b der Halblitze 3.

Anstelle der Magnete sind nach einer zweiten Ausführungsform zur Steuerung Gummizüge 11, 12 vorgesehen, durch die die Schenkel 3a, 3b der Halblitze mit den Hebelitzen verbunden sind (Fig. 2, Fig. 3).

Die Ausführungsform gemäß Fig. 3 unterscheidet sich von der gemäß Fig. 2 lediglich dadurch, daß hierbei die Gummizüge 13, 14 durch Klemmittel 15, 16 unmittelbar mit den Webschäften 5c, 5d verbunden sind.

Der Steuerungsvorgang selbst entspricht hierbei dem der ersten Ausführungsform.
Um den schon geringen Verschleiß an den innenliegenden Stegen 6b bzw. 7b noch weiter zu vermindern, weisen diese Stege Verstärkungseinlagen 17, 18, z.B. aus Metall, auf.

Die insgesamt mit 22 bezeichnete Halterung zur Aufnahme der Hebelitzen 1, 2 besteht aus einem Halteelement 23 und einem Trägerpaar 24, 25, die durch zwei Führungsarme 26, 27 von dem Halteelement 23 gehalten werden (Fig. 4). Jeder Träger 24, 25 besitzt zwei in vertikaler Richtung beabstandet zueinander angebrachte Tragschienen 5a, 5b, 5c, 5d, an die die Hebelitzen 1, 2 angehängt werden. Der Träger 24, 25 ist zweiteilig ausgebildet, wobei die beiden Trägerteile 24a, 24b und 25a, 25b jeweils mittels eines Verlängerungsstiftes 28, 29 verbunden sind. Der Verlängerungsstift 28, 29 ist in den Trägerteilen angebrachten Bohrungen geführt; die Fixierung des Verlängerungsstiftes erfolgt durch Klemmschrauben, in Fig. 4 jeweils mit 30 angedeutet. Hierdurch wird die Möglichkeit eröffnet, unterschiedlich lange Hebelitzen zur Erzeugung einer unterschiedlichen Hublänge einzusetzen.

An ihrem oberen Ende weisen die Träger 24, 25 jeweils eine Öse 31, 32 für die Harnischschnur 33, 34 auf. An ihrem unteren Ende sind die Träger 24, 25 durch Federn 35, 36 gehalten, die an einem Ausleger 37 befestigt sind, der wiederum mit dem Halteelement 23 verbunden ist.

Die Bildung der Dreherkante erfolgt nun in bekannter Weise durch das wechselseitige Heben und Senken der Träger 24, 25 durch die Harnischschnüre 33, 34. Hierbei wird die Bindung durch den Dreherfaden 19 und den Steherfaden 38 bewirkt, wobei der Steherfaden jeweils entsprechend dem Hub der Halblitze 3 auf einer Seite der Halblitze entlang geführt wird. Um eine einwandfreie Bindung zu gewährleisten, ist ein Niederhalter 39 vorgesehen, der den Steherfaden in Richtung Fachoffenstellung hält; der Niederhalter ist an dem Halteelement 23 befestigt und ist nach Art eines Fingers ausgebildet.

## Patentansprüche

1. Vorrichtung zum Bilden einer Dreherkante zum Einsatz auf einer Jacquard-Maschine, wobei mindestens zwei Hebelitzen (1, 2) und eine durch die Hebelitzen geführte und von jeweils der einen Hebelitze mitgenommenen Halblitze (3) vorgesehen sind, wobei die Hebelitzen mit den Harnischschnüren verbunden sind.
**dadurch gekennzeichnet,** daß
zur Steuerung der Halblitze (3) durch die Hebelitzen (1, 2) Magnete (9, 10) an den Hebelitzen vorgesehen sind.

2. Vorrichtung zum Bilden einer Dreherkante zum Einsatz auf einer Jacquard-Maschine, wobei mindestens zwei Hebelitzen (1, 2) und eine durch die Hebelitzen geführte und von jeweils der einen Hebelitze mitgenommenen Halblitze (3) vorgesehen sind, wobei die Hebelitzen mit den Harnischnüren verbunden sind.
**dadurch gekennzeichnet,** daß
zur Steuerung der Halblitze (3) die Hebelitzen und die Halblitze durch elastische Mittel (11, 12) verbunden sind.

3. Vorrichtung nach Anspruch 1 oder Anspruch 2
**dadurch gekennzeichnet,** daß
die Hebelitzen (1, 2) auf einer Halterung (22) angeordnet sind, wobei die Harnischschnüre mit der Halterung (22) verbunden sind.

4. Vorrichtung nach Anspruch 3
**dadurch gekennzeichnet**, daß
die Halterung (22) aus einem Halteelement (23) und zwei wechselseitig bewegten Trägern (24, 25) besteht, wobei die Träger (24, 25) durch mindestens einen Führungsarm (26, 27) in Längsrichtung geführt sind.

5. Vorrichtung nach Anspruch 4
**dadurch gekennzeichnet**, daß
jeder Träger (24, 25) jeweils zwei Tragschienen (5a, 5b, 5c, 5d) zur Aufnahme der Hebelitzen (1, 2) aufweist.

6. Vorrichtung nach Anspruch 4
**dadurch gekennzeichnet**, daß
jeder Träger (24, 25) in seiner Länge verstellbar ausgebildet ist.

7. Vorrichtung nach Anspruch 6
**dadurch gekennzeichnet**, daß
jeder Träger (24, 25) geteilt ist, die beiden Trägerteile (24a, 24b, 25a, 25b) jeweils eine sich gegenüberliegende Bohrung zur Aufnahme eines Verlängerungsstiftes (28, 29) aufweisen.

8. Vorrichtung nach Anspruch 7
**dadurch gekennzeichnet**, daß
der Verlängerungsstift (28, 29) in den Trägerteilen (24a, 24b, 25a, 25b) fixierbar ist.

9. Vorrichtung nach Anspruch 4
**dadurch gekennzeichnet**, daß
jeder Träger entgegen der Kraft jeweils eines Federelementes (35, 36) bewegbar ist.

10. Vorrichtung nach Anspruch 9
**dadurch gekennzeichnet**, daß
die Federn (35, 36) von einem am Halteelement (23) befestigten Ausleger (37) gehalten werden.

11. Vorrichtung nach Anspruch 4
**dadurch gekennzeichnet**, daß
jeder Träger (24, 25) endseitig eine Öse (31, 32) zur Aufnahme einer Harnischschnur (33, 34) aufweist.

12. Vorrichtung nach Anspruch 7
**dadurch gekennzeichnet**, daß
das Halteelement (23) einen Niederhalter (39) für einen Steherfaden (38) aufweist.

13. Vorrichtung nach Anspruch 1 oder Anspruch 2
**dadurch gekennzeichnet,** daß
die Halblitze (3) aus zwei Schenkeln (3a, 3b) besteht, die an ihrem oberen Ende eine geschlossene Öse (8) bilden.

14. Vorrichtung nach Anspruch 1
**dadurch gekennzeichnet,** daß
die Hebelitzen jeweils einen Mantel (20, 21) zur Aufnahme der Magnete (9, 10) aufweisen.

15. Vorrichtung nach Anspruch 5
**dadurch gekennzeichnet,** daß
zur Steuerung der Halblitze (3) die Halblitze (3) mit den Tragschienen (5c, 5d) durch elastische Mittel (13, 14) verbunden ist.

16. Vorrichtung nach Anspruch 2
**dadurch gekennzeichnet,** daß
die elastischen Mittel Gummizüge (11, 12 bzw. 13, 14) sind.

17. Vorrichtung nach Anspruch 15
**dadurch gekennzeichnet,** daß
Klemmittel (15, 16) zur Verbindung der Gummizüge (13, 14) mit den Tragschienen (5c, 5d) vorgesehen sind.

18. Vorrichtung nach Anspruch 1 oder Anspruch 2
**dadurch gekennzeichnet,** daß
jede Hebelitze (1, 2) eine Führungsöffnung (6, 7) für die Halblitze (3) aufweist, wobei die Öffnung (6, 7) durch zwei seitlich versetzt übereinander angeordnete Stege (6a, 6b bzw. 7a, 7b) gebildet wird, wobei der eine innere Steg (6b, 7b) die Halblitze im Bereich der Öse (8) erfaßt.

19. Vorrichtung nach Anspruch 14
**dadurch gekennzeichnet,** daß
der Abstand des in dem Mantel (20, 21) der Hebelitze (1, 2) angeordneten Magnetes (9, 10) von dem innenliegenden Steg (6b, 7b) in etwa der Schenkellänge (3a, 3b) der Halblitze (3) entspricht.

20. Vorrichtung nach Anspruch 19
**dadurch gekennzeichnet,** daß
der innenliegende Steg (6b, 7b) Verstärkungseinlagen (17, 18) aufweist.

## Claims

1. Device for forming a leno edge for use on a Jacquard loom, wherein at least two lifting healds (1, 2) and a half heald (3), which is guided by the lifting healds and entrained each time by the one lifting heald, are provided, wherein the lifting healds are connected with the hooks, characterised thereby that, for control of the half heald (3) by the lifting healds (1, 2) magnets (9, 10) are provided at the lifting healds.

2. Device for forming a leno edge for use on a Jacquard loom, wherein at least two lifting healds (1, 2) and a half heald (3), which is guided by the lifting healds and entrained each time by the one lifting heald, are provided, wherein the lifting healds are connected with the hooks, characterised thereby that, for control of the half heald (3), the lifting healds and the half heald are connected by resilient means (11, 12).

3. Device according to claim 1 or claim 2, characterised thereby that the lifting healds (1, 2) are arranged on a holder (22), wherein the hooks are connected with the holder (22).

4. Device according to claim 3, characterised thereby that the holder (22) consists of a holding element (23) and two alternately moved carriers (24, 25), wherein the carriers (24, 25) are guided in the longitudinal direction by at least one guide arm (26, 27).

5. Device according to claim 4, characterised thereby that each carrier (24, 25) comprises each time two carrier rails (5a, 5b, 5c, 5d) for reception of the lifting healds (1, 2).

6. Device according to claim 4, characterised thereby that each carrier (24, 25) is constructed to be adjustable in its length.

7. Device according to claim 6, characterised thereby that each carrier (24, 25) is divided, the two carrier parts (24a, 24b, 25a, 25b) each time comprising an oppositely disposed bore for reception of an extension pin (28, 29).

8. Device according to claim 7, characterised thereby that the extension pin (28, 29) is fixable in the carrier parts (24a, 24b, 25a, 25b).

9. Device according to claim 4, characterised thereby that each carrier is movable against the force of a respective spring element (35, 36).

10. Device according to claim 9, characterised thereby that the springs (35, 36) are held by a cantilever arm (37) fastened to the holding element (23).

11. Device according to claim 4, characterised thereby that each carrier (24, 25) has at its end an eye (31, 32) for the reception of a hook (33, 34).

12. Device according to claim 7, characterised thereby that the holding element (23) comprises a hold-down device (39) for a stationary thread (38).

13. Device according to claim 1 or claim 2, characterised thereby that the half heald (3) consists of two limbs (3a, 3b), which form a closed eye (8) at their upper ends.

14. Device according to claim 1, characterised thereby that the lifting healds each comprise a respective casing (20, 21) for reception of the magnets (9, 10).

15. Device according to claim 5, characterised thereby that for control of the half heald (3), the half heald (3) is connected with the carrier rails (5c, 5d) by resilient means (13, 14).

16. Device according to claim 2, characterised thereby that the resilient means are rubber strips (11, 12 or 13, 14).

17. Device according to claim 15, characterised thereby that clamping means (15, 16) for connection of the rubber strips (13, 14) with the carrier rails (5c, 5d) are provided.

18. Device according to claim 1 or claim 2, characterised thereby that each lifting heald (1, 2) has a guide opening (6, 7) for the half heald (3), wherein the opening (6, 7) is formed by two laterally offset webs (6a, 6b or 7a, 7b) arranged one above the other, wherein the one inner web (6b, 7b) grips the half heald in the region of the eye (8).

19. Device according to claim 4, characterised thereby that the spacing of the magnet (9, 10) arranged in the casing (20, 21) of the lifting heald (1, 2) from the inwardly disposed web (6b, 7b) corresponds to about the limb lengths (3a, 3b) of the half heald (3).

20. Device according to claim 19, characterised thereby that the inwardly disposed web (6b, 7b) has reinforcing inserts (17, 18).

## Revendications

1. Dispositif pour former une lisière de gaze dans une machine Jacquard, dans lequel il est prévu au moins deux lisses de lève (1, 2) et une culotte (3) guidée par les lises de lève et entraînée par une première des lisses de lève, les lisses de lève étant liées aux ficelles d'arcade, **caractérisé** en ce que des aimants (9, 10) sont prévus sur les lisses de lève (1, 2) pour la commande de la culotte (3) par les lisses de lève.

2. Dispositif pour former une lisière de gaze dans une machine Jacquard, dans lequel il est prévu au moins deux lisses de lève (1, 2) et une culotte (3) guidée par les lises de lève et entraînée par une première des lisses de lève, les lisses de lève étant liées aux ficelles d'arcade, **caractérisé** en ce que les lisses de lève et la culotte sont reliées par des moyens élastiques (11, 12) pour la commande de la culotte (3).

3. Dispositif selon la revendication 1 ou 2, **caractérisé** en ce que les lisses de lève (1, 2) sont montées sur un appareil de support (22), les ficelles d'arcade étant rattachées à l'appareil de support (22)

4. Dispositif selon la revendication 3, **caractérisé** en ce que l'appareil de support (22) se compose d'un élément porteur (23) et de deux supports (24, 25) mus alternativement, les supports (24, 25) étant guidés en direction longitudinale par au moins un bras de guidage (26, 27).

5. Dispositif selon la revendication 4, **caractérisé** en ce que chaque support (24, 25) comporte deux barres de support (5a, 5b, 5c, 5d) pour porter la lisse de lève respective (1, 2).

6. Dispositif selon la revendication 4, **caractérisé** en ce que chaque support (24, 25) est réglable en longueur.

7. Dispositif selon la revendication 6, **caractérisé** en ce que chaque support (24, 25) est divisé en deux parties (24a, 24b, 25a, 25b) qui comportent chacune un alésage opposé à celui de l'autre partie, pour recevoir une tige de rallonge (28, 29).

8. Dispositif selon la revendication 7, **caractérisé** en ce que la tige de rallonge (28, 29) est agencée pour être fixée dans lesdites parties de support (24a, 24b, 25a, 25b).

9. Dispositif selon la revendication 4, **caractérisé** en ce que chaque support peut être déplacé dans le sens opposé à la force d'un élément de ressort respectif (35, 36).

10. Dispositif selon la revendication 9, **caractérisé** en ce que les ressorts (35, 36) sont tenus par une console (37) fixée à l'élément porteur (23).

11. Dispositif selon la revendication 4, **caractérisé** en ce que chaque support (24, 25) comporte à une extrémité un oeillet (31, 32) pour recevoir une ficelle d'arcade (33, 34).

12. Dispositif selon la revendication 7, **caractérisé** en ce que l'élément porteur (23) comporte un arrêt (39) pour maintenir bas un fil fixe (38).

13. Dispositif selon la revendication 1 ou 2, **caractérisé** en ce que la culotte (3) se compose de deux branches (3a, 3b) qui forment un oeillet fermé (8) à leur extrémité supérieure.

14. Dispositif selon la revendication 1, **caractérisé** en ce que les lisses de lève comportent chacune un manteau (20, 21) pour porter les aimants (9, 10).

15. Dispositif selon la revendication 5, **caractérisé** en ce que, pour la commande de la culotte (3) la culotte (3) est reliée aux barres de support (5c, 5d) par des moyens élastiques (12, 13).

16. Dispositif selon la revendication 2, **caractérisé** en ce que lesdits moyens élastiques sont des tirants en caoutchouc (11, 12, 13, 14).

17. Dispositif selon la revendication 15, **caractérisé** en ce que des moyens de serrage sont prévus pour fixer les tirants en caoutchouc (13, 14) aux barres de support (5c, 5d).

18. Dispositif selon la revendication 1 ou 2, **caractérisé** en ce que chaque lisse de lève (1, 2) comporte une ouverture (6, 7) pour guider la culotte (3), ladite ouverture (6, 7) étant définie par deux portées (6a, 6b, 7a, 7b) dont la portée intérieure (6b, 7b) attaque la culotte dans la zone de l'oeillet (8).

19. Dispositif selon la revendication 14, **caractérisé** en ce que la distance entre l'aimant (9, 10) monté sur le manteau (20, 21) de la lisse de lève (1, 2) et la portée intérieure (6b, 7b) correspond sensiblement à la longueur des branches (3a, 3b) de la culottes (3).

20. Dispositif selon la revendication 19 **caractérisé** en ce que la portée intérieure (6b, 7b) comporte des garnitures de renforcement (17, 18).
